# EUROPÄISCHE PATENTSCHRIFT

(11) **EP 4 417 753 B1**
(45) Veröffentlichungstag und Bekanntmachung des Hinweises auf die Patenterteilung: **16.07.2025**
(21) Anmeldenummer: 24153264.7
(22) Anmeldetag: 22.01.2024
(51) Int. Cl.: E01H 10/00

(54) **VERFAHREN ZUR GLÄTTEBEKÄMPFUNG DURCH AUFSPRÜHEN EINES FLÜSSIGEN ORGANISCHEN ENTEISERS AUF EINE BEWEGUNGSFLÄCHE EINES FLUGPLATZES**
PROCESS FOR CONTROLLING SLIPERINESS BY SPRAYING A LIQUID ORGANIC DEICER ONTO A TRAFFIC SURFACE OF AN AIRFIELD
PROCÉDÉ DE LUTTE CONTRE LE GLISSEMENT PAR PULVÉRISATION D'UN DÉGIVREUR ORGANIQUE LIQUIDE SUR UNE SURFACE DE TRAFIC D'UN AÉROPORT

(30) Priorität: 14.02.2023 DE 102023103553
(43) Veröffentlichungstag der Anmeldung: 21.08.2024
(73) Patentinhaber: Aebi Schmidt Nederland BV, 7451 PJ Holten (NL)
(72) Erfinder: Schrijver, John, 8141 DK Heino (NL); Van Leeuwen, Robbert, 6987 AA Giesbeek (NL)
(74) Vertreter: Grättinger Möhring von Poschinger Patentanwälte Partnerschaft mbB

(56) Entgegenhaltungen:
- KR-A- 20220 129 243
- KR-B1- 102 199 732
- RU-C1- 2 770 218
- US-B2- 10 410 517

## Beschreibung

Die vorliegende Erfindung betrifft ein Verfahren zur Glättebekämpfung durch (erneutes) Aufsprühen eines flüssigen organischen Enteisers auf eine Bewegungsfläche eines Flugplatzes, sowie ein zugehöriges Steuergerät, Computerprogrammprodukt und Streufahrzeug.

Die Bewegungsflächen eines Flughafens, zu denen insbesondere Start- und Landebahnen, Rollbahnen und das Vorfeld zählen, müssen auch bei winterlicher Witterung schnee- und eisfrei sein, um einen störungsfreien und vor allem sicheren Flugbetrieb zu gewährleisten.

Dabei stellen sich durch den eng getakteten Flugbetrieb, die hohen sicherheitskritischen Anforderungen und die Empfindlichkeit der Flugzeuge flughafenspezifische Herausforderungen, die die Glättebekämpfung auf Bewegungsflächen eines Flughafens deutlich komplexer und anspruchsvoller machen als dies auf Straßen und Wegen außerhalb des Flughafenumfelds der Fall wäre.

Mit Blick auf die empfindlichen Flugzeuge kommen aus Korrosionsschutzgründen bei der Glättebekämpfung der Bewegungsflächen eines Flughafens typischerweise keine herkömmlichen Streusalze, sondern organische (Bewegungsflächen-)Enteiser in Form von (flüssigen) Lösungen oder Granulaten auf der Basis von organischen Stoffen wie Glycol, Harnstoff, Acetat (Salze der Essigsäure) oder Formiat (Salze der Ameisensäure) zur Anwendung.

Seit Anfang der 1990er-Jahre wird dabei vermehrt der Einsatz von Enteisern auf Basis von Acetaten (Salze der Essigsäure) sowie Formiaten (Salze der Ameisensäure) empfohlen, da diese im Vergleich zu Glykol- oder Harnstoff-basierten Enteisern eine höhere Umweltverträglichkeit aufweisen und biologisch abbaubar sind.

Insbesondere flüssige organische (Bewegungsflächen-)Enteiser können dabei im stärkeren Maße als herkömmliche Streusalze dazu neigen, sich nach ihrer flächigen Ausbringung durch Verdampfen zu verflüchtigen.

Ein rechtzeitiges erneutes Aufsprühen (Auftragen) des flüssigen organischen Bewegungsflächenenteisers ist damit zum einen häufiger angezeigt und muss zum anderen auch genauer zeitlich abgestimmt werden. Dieses wird allerdings typischerweise dadurch erschwert, dass der Zeitpunkt des Wiederauftragens des Enteisers (anders als im herkömmlichen Straßenumfeld) nicht frei wählbar ist, sondern sich nach dem eng getakteten Flugbetrieb richten muss. Anschaulich bedeutet dies, dass das den Enteiser ausbringende Sprühfahrzeug typischerweise mit wenig zeitlichem Vorlauf (kurzfristig) auf die Start- und Landebahn geschickt wird, wenn eine "Lücke" im Flugbetrieb dies ermöglicht, um erneut organischen Enteiser aufzutragen. Dabei kommt es nicht selten vor, dass nicht genügend Zeit zur Verfügung steht, um mit dem Sprühfahrzeug die gesamte Start- und Landebahn zusammenhängend (in einem Zug) abzufahren und somit nur auf einem Abschnitt der Start- und Landebahn erneut Enteiser aufgetragen wird.

Dieses abschnittsweise erneute Auftragen von Enteiser führt oftmals dazu, dass auf einigen Abschnitten der Bewegungsfläche der Enteiser öfter als nötig wiederaufgetragen wird, während dies auf anderen Abschnitten zu selten geschieht und somit die Gefahr der Glättebildung ansteigt. Im Ergebnis kann dies dazu führen, dass sich in unterschiedlichen Abschnitten der Bewegungsfläche unterschiedliche Reibwerte einstellen, was der Sicherheit des Flugbetriebs abträglich ist. Weiterhin wird in einigen Abschnitten mehr Enteiser als nötig aufgetragen, was mit Blick auf die Ressourceneffizienz, die Umweltbelastung und die Kosten nachteilig ist.

Die RU 2 770 218 C1 zeigt ein Verfahren zur Glättebekämpfung mittels organischem Enteiser, während die US 10 410 517 B2 ein Steuergerät zur Steuerung der Verteilung von flüssigem organischem Enteiser zeigt.

Ausgehend vom Stand der Technik liegt der vorliegenden Erfindung die Aufgabe zugrunde, ein verbessertes Verfahren zur Glättebekämpfung durch (erneutes) Aufsprühen eines flüssigen organischen Enteisers auf eine Bewegungsfläche eines Flugplatzes bereitzustellen, insbesondere mit Blick auf die Ressourceneffizienz und die Sicherheit des Flugbetriebs.

Gelöst wird diese Aufgabe durch das erfindungsgemäße Verfahren nach Anspruch 1, das erfindungsgemäße Steuergerat nach Anspruch 7, das erfindungsgemäße Computerprogrammprodukt nach Anspruch 8 und das erfindungsgemäße Sprühfahrzeug nach Anspruch 9.

Das erfindungsgemäße Verfahren zur Glättebekämpfung durch (erneutes) Aufsprühen eines flüssigen organischen (Bewegungsflächen-)Enteisers (der insbesondere als eine Lösung auf Basis von Glycol, Harnstoff, Formiat und/oder Acetat ausgeführt ist) auf eine Bewegungsfläche eines Flugplatzes (insbesondere auf eine Start- und Landebahn, eine Rollbahn oder ein Vorfeld) mittels eines selbstfahrenden Sprühfahrzeugs, wobei das Sprühfahrzeug ein Steuergerät und eine Sprühvorrichtung umfasst, und das Steuergerät eingerichtet ist, das Aufsprühen des Enteisers durch die Sprühvorrichtung zu aktivieren und zu deaktivieren, umfasst die folgenden Schritte:
- Einfahren in einen ersten Abschnitt und einen zweiten Abschnitt der Bewegungsfläche mit dem Sprühfahrzeug, wobei der erste Abschnitt in einem ersten Primärüberfahrzeitraum und der zweite Abschnitt in einem zweiten Primärüberfahrzeitraum überfahren wird, und
- Aufsprühen des Enteisers auf den ersten Abschnitt während des ersten Primärüberfahrzeitraums und Definieren eines dem ersten Abschnitt zugewiesenen, innerhalb des ersten Primärüberfahrzeitraums liegenden ersten Primäraufsprühzeitpunkts, und
- Aufsprühen des Enteisers auf den zweiten Abschnitt während des zweiten Primärüberfahrzeitraums und Definieren eines dem zweiten Abschnitt zugewiesenen innerhalb des zweiten Primärüberfahrzeitraums liegenden zweiten Primäraufsprühzeitpunkts,
- Bereitstellen des dem ersten Abschnitt zugewiesenen ersten Primäraufsprühzeitpunkts und des dem zweiten Abschnitt zugewiesenen zweiten Primäraufsprühzeitpunkts im Steuergerät,
- Bereitstellen eines dem ersten Abschnitt zugewiesenen ersten Enteiserabbauzeitwerts und eines dem zweiten Abschnitt zugewiesenen zweiten Enteiserabbauzeitwerts im Steuergerät,
- Erneutes Einfahren in den ersten Abschnitt in einem ersten Sekundäreinfahrzeitpunkt und erneutes Einfahren in den zweiten Abschnitt in einem zweiten Sekundäreinfahrzeitpunkt mit dem Sprühfahrzeug,
- Detektieren des erneuten Einfahrens in den jeweiligen Abschnitt durch das Steuergerät und Bereitstellen des dem ersten Abschnitt zugewiesenen ersten Sekundäreinfahrzeitpunkts und des dem zweiten Abschnitt zugewiesenen zweiten Sekundäreinfahrzeitpunkts im Steuergerät, und
- Aktivieren eines erneuten Aufsprühens des Enteisers auf den jeweiligen Abschnitt der Bewegungsfläche, wenn im jeweiligen Sekundäreinfahrzeitpunkt der jeweilige Primäraufsprühzeitpunkt um mehr als den jeweiligen Enteiserabbauzeitwert verstrichen ist.

Auf diese Weise kann durch ein synergetisches Zusammenspiel der erfindungsgemäßen Merkmale eine einzigartige Kombination von Vorteilen erzielt werden, sodass im Ergebnis ein erneutes Auftragen von Enteiser auf dem jeweiligen Abschnitt erst dann erfolgt, wenn der "lokale" Enteiserabbauzeitwert des jeweiligen Abschnitts seit dem vorhergehenden Enteiserauftrag bereits verstrichen ist und somit die lokale Enteiserkonzentration auf dem jeweiligen Abschnitt unter einen definierten Grenzwert gefallen ist.

Die Erfindung ermöglich dies, indem zum einen ein Enteiserabbauzeitwert spezifisch für jeden Abschnitt vorgebbar (bzw. bereitstellbar) ist und zum anderen ein zu häufiges Ausbringen des Enteisers verhindert wird, indem für jeden Abschnitt individuell betrachtet wird, wie lange dort das letztmalige Aufsprühen des Enteisers zurückliegt.

Hierzu wird die Bewegungsfläche des Flugplatzes in verschiedene Abschnitte unterteilt, wobei dem Fachmann unmittelbar klar ist, dass das erfindungsgemäße Verfahren zwar aus Gründen der Übersichtlichkeit für zwei Abschnitte beschrieben und beansprucht wird, aber problemlos und analog auch auf eine deutlich höhere Anzahl von verschiedenen Abschnitten (z.B. einige hunderte oder einige tausende verschiedene Abschnitte) übertragen und angewendet werden kann.

Typischerweise wird die Längsrichtung des Abschnitts durch die Fahrtrichtung des Sprühfahrzeugs vorgegeben, die Querrichtung des Abschnitts hingegen durch die Sprühbreite des Sprühfahrzeugs quer zur Fahrtrichtung.

Die jeweilige Ausdehnung der einzelnen Abschnitte in Längsrichtung kann dabei individuell festgelegt werden und richtet sich dabei nach der gewünschten Granularität bzw. Genauigkeit der Abschnittserfassung. Als besonders vorteilhaft haben sich Abschnittsgrößen in einer Größenordnung von einigen Quadratmetern bis einige zig oder einige hundert Quadratmeter herausgestellt. Es kann sinnvoll sein und die Implementierung des erfindungsgemäßen Verfahrens vereinfachen, wenn die Abschnitte in ihrer Längsrichtung entweder (alle) die identische Ausdehnung aufweisen oder die Ausdehnung der Abschnitte in Längsrichtung jeweils durch die Strecke vorgegeben ist, die das Sprühfahrzeug in einem vorgegebenen Zeitintervall (z.B. innerhalb einer Sekunde oder einer Minute) zurücklegt. Die mit dem Enteiser zu besprühende Bewegungsfläche wird somit in verschiedene Abschnitte mit definierter Position bzw. Lage unterteilt.

Der jeweilige Abschnitt wird während eines Überfahrzeitraums vom Sprühfahrzeug überfahren. Das erstmalige Überfahren eines Abschnitts findet dabei während des sogenannten Primärüberfahrzeitraums statt. Während dieses erstmaligen Überfahrens eines Abschnitts, also während des jeweiligen Primärüberfahrzeitraums, wird Enteiser auf den jeweiligen Abschnitt aufgesprüht. Dabei wird jeweils ein Zeitpunkt innerhalb des jeweiligen Primärüberfahrzeitraums als jeweiliger Primäraufsprühzeitpunkt definiert und dem zugehörigen Abschnitt zugewiesen. Hierbei können unterschiedliche Definitionen zum Einsatz kommen: Denkbar ist beispielsweise, dass der Beginn, das Ende oder ein Mittelwert des jeweiligen Primärüberfahrzeitraums als jeweiliger Primäraufsprühzeitpunkt definiert ist.

Weiterhin wird jedem Abschnitt jeweils ein abschnittsspezifischer Enteiserabbauzeitwert zugewiesen, der bezeichnet (bzw. abschätzt), wie lange es voraussichtlich dauern wird, bis die Konzentration des aufgetragenen Enteisers auf der Oberfläche des jeweiligen Abschnitts der Bewegungsfläche soweit reduziert ist, dass ein erneutes Auftragen (Aufsprühen) von Enteiser angezeigt ist.

Der Enteiserabbauzeitwert eines Abschnitts kann dabei abhängen von
- der momentanen Witterung (insbesondere von der Sonneneinstrahlungsintensität, der Windgeschwindigkeit, der Temperatur und dem Niederschlag),
- der das Mikroklima des Abschnitts bestimmenden Lage (wobei insbesondere Abschattungseffekte und geringere Windgeschwindigkeiten durch Gebäude, wie Terminals und Hangars in unmittelbarer Umgebung des jeweiligen Abschnitts eine Rolle spielen),
- gesetzlichen bzw. flughafeninternen Vorgaben sowie
- unterschiedlichen sicherheitsbedingten Anforderungen an verschiedene Arten von Bewegungsflächen (z.B. die sicherheitsbedingten Anforderungen an eine Start- und Landebahn unterscheiden sich von denen an das Vorfeld).

Durch die Möglichkeit der abschnittsspezifischen Bereitstellung der Enteiserabbauzeitwerte können diese verschiedenen Einflussfaktoren abschnittsspezifisch berücksichtigt werden.

Durch Kombination dieser vorstehend ausgeführten erfindungsgemäßen Merkmale kann abschnittsspezifisch und automatisiert festgelegt werden, wann und wo erneut Enteiser aufgesprüht werden soll, um einen möglichst gleichmäßigen und vorgabenkonformen Auftrag von Enteiser zu gewährleisten.

Im Folgenden soll auf einige Aspekte des erfindungsgemäßen Verfahrens detaillierter eingegangen werden:
Die Begriffe "Primärüberfahrzeitraum",
"Primäraufsprühzeitpunkt", "Enteiserabbauzeitwert" sowie "Sekundäreinfahrzeitpunkt" sind jeweils einem der Abschnitte, als entweder dem ersten Abschnitt oder dem zweiten Abschnitt, zugewiesen. Um die jeweilige Zuweisung der Begriffe zum ersten oder zweiten Abschnitt in kürzerer Form zum Ausdruck zu bringen, werden den Begriffen als Hinweis auf die jeweilige Zuweisung die Worte "erster" oder "zweiter" vorangestellt. Auf dieser Weise drückt beispielsweise die Formulierung "der erste Primärüberfahrzeitraum" aus, dass es sich um den Primärüberfahrzeitraum handelt, der dem ersten Abschnitt zugewiesen ist, während die Formulierung "der zweite Sekundäreinfahrzeitpunkt" ausdrückt, dass es sich um den Sekundäreinfahrzeitpunkt handelt, der dem zweiten Abschnitt zugewiesen ist.

Unter einem selbstfahrenden Sprühfahrzeug ist ein Sprühfahrzeug mit einer Antriebseinheit zu verstehen, welches von einem menschlichen Fahrer, ferngesteuert oder autonom entlang einer Route über eine Bewegungsfläche eines Flughafens in einer Fahrtrichtung steuerbar ist.

Die Sprühvorrichtung des Sprühfahrzeugs umfasst dabei typischerweise einen Enteisertank, in dem der flüssige Bewegungsflächenenteiser bevorratet ist, mehrere Sprühdüsen, mittels derer der Bewegungsflächenenteiser über eine sich quer zur Fahrtrichtung erstreckende Sprühbreite hinweg auf die Bewegungsfläche aufsprühbar ist, und eine Enteiserpumpe, mittels der der Bewegungsflächenenteiser vom Enteisertank zu den Sprühdüsen förderbar ist.

Wird die Sprühvorrichtung aktiviert, wird das Aufsprühen von Bewegungsflächenenteiser über die Sprühdüsen auf die Bewegungsfläche (insbesondere durch ein Starten der Enteiserpumpe) gestartet und erfolgt solange die Sprühvorrichtung aktiviert ist. Durch ein Deaktivieren der Sprühvorrichtung wird das Aufsprühen von Bewegungsflächenenteiser auf die Bewegungsfläche gestoppt (insbesondere durch Stoppen der Enteiserpumpe).

Beim erfindungsgemäßen Verfahren werden zum Bestimmen, ob ein zweites Aufsprühen von Enteiser auf einem Abschnitt (schon) angezeigt ist, der jeweilige erste Aufsprühzeitpunkt und der Zeitpunkt, an dem das Sprühfahrzeug zum zweiten Mal in den jeweiligen Abschnitt einfährt betrachtet.

An dieser Stelle sei explizit darauf hingewiesen, dass sich das Verfahren selbstverständlich in analoger Weise auch dazu eignet um zu bestimmen, ob ein drittes, viertes, fünftes oder n-tes Aufsprühen von Enteiser angezeigt ist.

Dabei sind für den jeweiligen Abschnitt dann in analoger Weise nicht der erste Aufsprühzeitpunkt, sondern der jeweils letzte (also der am wenigsten weit zurückliegende) Aufsprühzeitpunkt und der Zeitpunkt, an dem das Sprühfahrzeug anschließend erneut in den jeweiligen Abschnitt einfährt, zu betrachten.

Dies kann insbesondere realisiert werden, indem, nachdem das erneute Aufsprühen des Enteisers auf den jeweiligen Abschnitt aktiviert wurde und somit das Aufsprühen des Enteisers während eines Sekundärüberfahrzeitraums erfolgt, die folgenden Schritte ausgeführt werden:
- Definieren eines dem jeweiligen Abschnitt zugewiesenen und innerhalb des jeweiligen Sekundärüberfahrzeitraums liegenden Sekundäraufsprühzeitpunkts,
- Überschreiben des bisherigen Primäraufsprühzeitpunkts (des jeweiligen Abschnitts) mit dem Sekundäraufsprühzeitpunkt (des jeweiligen Abschnitts),
- Erfassen eines künftigen, erneuten Einfahrens in den jeweiligen Abschnitt als Sekundäreinfahrzeitpunkt.

Gemäß einer bevorzugten Ausführungsform des erfindungsgemäßen Verfahrens sind der erste und der zweite Enteiserabbauzeitwert identisch oder verschieden.

Wird den Abschnitten jeweils der identische Enteiserabbauzeitwert zugewiesen, so kann auf diese Weise die Komplexität bei der Umsetzung des Verfahrens reduziert werden. Sind den Abschnitten hingegen verschiedene Enteiserabbauzeitwerte zugewiesen, so können abschnittsspezifische Einflüsse abgebildet und auf diese Weise das Verfahren insbesondere mit Blick auf die Ressourceneffizienz und die Sicherheit des Flugbetriebs noch weiter verbessert werden.

Weiterhin kann gemäß einer anderen bevorzugten Ausführungsform vorgesehen sein, dass das Bereitstellen der Enteiserabbauzeitwerte erfolgt, indem die Enteiserabbauzeitwerte von einem Bediener frei vorgebbar sind.

Beim Bediener kann es sich dabei insbesondere um einen Fahrer handeln, der das Sprühfahrzeug steuert bzw. fernsteuert. Denkbar ist ebenfalls, dass es sich beim Bediener um eine Flottenmanager handelt, der für die Glättebekämpfung am Flughafen zuständig ist. Auf diese Weise können individuelle Erfahrungswerte des Bedieners bezüglich der Enteiserabbauzeitwerte berücksichtigt werden.

Gemäß einer anderen bevorzugten Ausführungsform der Erfindung kann vorgesehen sein, dass das Bereitstellen der Enteiserabbauzeitwerte erfolgt, indem die Enteiserabbauzeitwerte in Abhängigkeit von
- aktuellen Wetterbedingungen (insbesondere in Abhängigkeit von einer aktuellen Temperatur, einer aktuellen Windgeschwindigkeit, einer aktuellen Niederschlagsmenge und/oder einer aktuellen Sonneneinstrahlungsintensitiät),
- prognostizierten Wetterbedingungen (insbesondere in Abhängigkeit von einer prognostizierten Temperatur, einer prognostizierten Windgeschwindigkeit, einer prognostizierten Niederschlagsmenge und/oder einer prognostizierten Sonneneinstrahlungsintensitiät) und/oder
- einer prognostizierten Bewegungsflächennutzungsintensität ermittelbar sind.

Abschnittsspezifische aktuelle und/oder prognostizierte Wetterbedingungen können dabei als Inputparameter dienen, um für die einzelnen Abschnitte auf Grundlage eines mathematischen Zusammenhangs die jeweiligen Enteiserabbauzeitwerte zu ermitteln. Auf diese Weise kann beispielsweise berücksichtigt werden, dass eine höhere Windgeschwindigkeit, eine höhere Temperatur sowie eine höhere Sonneinstrahlungsintensität jeweils zum schnelleren Verdunsten des Bewegungsflächenenteiser beiträgt bzw. eine größere Niederschlagsmenge zu einer schnelleren Verdünnung des Bewegungsflächenenteisers beiträgt und somit zu einem geringeren Enteiserabbauzeitwert führt.

In analoger Weise kann berücksichtigt werden, dass eine erhöhte Bewegungsflächennutzungsintensität zu einem schnelleren Verdunsten bzw. Abtragen des Bewegungsflächenenteisers beitragen kann. Die Bewegungsflächennutzungsintensität eines Abschnitts beschreibt dabei, wie häufig der jeweilige Abschnitt der Bewegungsfläche in welcher Art innerhalb eines definierten Zeitintervalls genutzt wird - also beispielsweise wie oft auf dem jeweiligen Abschnitt einer Start- und Landebahn Flugzeuge starten und landen.

Es kann in vorteilhafter Weise vorgesehen sein, dass das Bereitstellen der Enteiserabbauzeitwerte erfolgt, indem die Enteiserabbauzeitwerte in eine mit dem Steuergerät wirkverbundene Eingabeeinheit des Sprühfahrzeugs eingebbar sind.

Somit können die Enteiserabbauzeitwerte besonders einfach von einem im Sprühfahrzeug befindlichen Bediener eingegeben werden.

Alternativ oder ergänzend kann vorgesehen sein, dass das Bereitstellen der Enteiserabbauzeitwerte erfolgt, indem die Enteiserabbauzeitwerte durch eine mit dem Steuergerät wirkverbundene Kommunikationsschnittstelle des Sprühfahrzeugs empfangbar sind.

Somit können die Enteiserabbauzeitwerte besonders einfach insbesondere von einer zentralen Fuhrparkmanagementstelle vorgegeben und an das Sprühfahrzeug übermittelt werden.

Die Erfindung manifestiert sich weiterhin in dem erfindungsgemäßen Steuergerät gemäß Anspruch 7, dem erfindungsgemäßen Computerprogrammprodukt gemäß Anspruch 8 und dem erfindungsgemäßen Sprühfahrzeug gemäß Anspruch 9.

Das erfindungsgemäße Steuergerät ist dazu eingerichtet, das Aufsprühen eines Bewegungsflächenenteisers durch eine Sprühvorrichtung eines Sprühfahrzeugs zu aktivieren und zu deaktivieren und die folgenden Schritte des erfindungsgemäßen Verfahrens auszuführen:
- Bereitstellen des dem ersten Abschnitt zugewiesenen ersten Primäraufsprühzeitpunkts und des dem zweiten Abschnitt zugewiesenen zweiten Primäraufsprühzeitpunkts im Steuergerät,
- Bereitstellen eines dem ersten Abschnitt zugewiesenen ersten Enteiserabbauzeitwerts und eines dem zweiten Abschnitt zugewiesenen zweiten Enteiserabbauzeitwerts im Steuergerät,
- Detektieren des erneuten Einfahrens in den jeweiligen Abschnitt durch das Steuergerät und Bereitstellen des dem ersten Abschnitt zugewiesenen ersten Sekundäreinfahrzeitpunkts und des dem zweiten Abschnitt zugewiesenen Sekundäreinfahrzeitpunkts im Steuergerät, und
- Aktivieren eines erneuten Aufsprühens des Enteisers auf den jeweiligen Abschnitt der Bewegungsfläche, wenn im jeweiligen Sekundäreinfahrzeitpunkt der jeweilige Primäraufsprühzeitpunkt um mehr als den jeweiligen Enteiserabbauzeitwert verstrichen ist.

Das erfindungsgemäße Computerprogrammprodukt umfasst Befehle, die bei deren Ausführung durch ein erfindungsgemäßes Steuergerät bewirken, dass das Steuergerät die Verfahrensschritte nach Anspruch 7 ausführt.

Das erfindungsgemäße Sprühfahrzeug umfasst eine Sprühvorrichtung und ein erfindungsgemäßes Steuergerät.

Nachfolgend wird die Erfindung anhand eines Ausführungsbeispiels näher erläutert. Dabei zeigt
- Fig. 1: eine schematische Draufsicht auf ein erfindungsgemäßes Sprühfahrzeug,
- Fig. 2A - D: ein erfindungsgemäßes Sprühfahrzeug beim Überfahren einer Bewegungsfläche mit zwei Abschnitten zu verschiedenen Zeitpunkten, und
- Fig. 3A - B: eine Darstellung des zeitlichen Ablaufs des Überfahrens der Abschnitte durch das Sprühfahrzeug gemäß den Figuren 2A bis 2D.

Figur 1 ist eine schematische Draufsicht auf ein erfindungsgemäßes selbstfahrendes Sprühfahrzeug 1 mit einer Sprühvorrichtung 2, einem Steuergerät 3 und Rädern 4. Die Sprühvorrichtung 2 umfasst einen Enteisertank 5, in dem flüssiger organischer Enteiser bevorratet ist, einen Sprühbalken 6, in dem Sprühdüsen 7 angeordnet sind, und eine Enteiserpumpe 8, mittels der der Bewegungsflächenenteiser vom Enteisertank zu den Sprühdüsen 7 gefördert werden kann.

Das Steuergerät 3 ist dazu eingerichtet, das Aufsprühen des Enteisers durch die Sprühvorrichtung 2 zu aktivieren, indem die Enteiserpumpe 8 aktiviert wird.

Das Sprühfahrzeug kann in einer Fahrtrichtung 9 bewegt werden. Der Sprühbalken 6 mit den Sprühdüsen 7 erstreckt sich quer zur Fahrtrichtung 9.

Wird die Sprühvorrichtung 2 durch das Steuergerät 3 aktiviert, fördert die Enteiserpumpe 8 den Enteiser zu den Sprühdüsen 7, über welche der Enteiser dann über eine sich quer zur Fahrtrichtung 9 erstreckende Sprühbreite 10 hinweg auf eine Bewegungsfläche 11 aufgesprüht wird.

Das Sprühfahrzeug 1 umfasst weiterhin eine mit dem Steuergerät 3 wirkverbundene Positionserfassungsvorrichtung 12. Die Positionserfassungsvorrichtung 12 ist dazu geeignet, die momentane Position des Sprühfahrzeugs 1 zu erfassen und an das Steuergerät 3 zu übermitteln.

Anhand der Figuren 2A bis 2D sowie 3A und 3B soll das erfindungsgemäße Verfahren detailliert beispielhaft erläutert werden.

Dargestellt sind in den Figuren 2A bis 2D jeweils das Sprühfahrzeug 1 gemäß Figur 1 und ein erster Abschnitt 13 und ein zweiter Abschnitt 14 einer Bewegungsfläche 11 eines Flughafens. Beide Abschnitte 13, 14 sind dabei Teil einer Start- und Landebahn des Flughafens und weisen jeweils eine identische Abschnittslänge 15 und eine identische Abschnittsbreite 16 auf, die der Sprühbreite 10 des Sprühfahrzeugs 1 entspricht. Die Abschnittslänge 15 ist dabei im vorliegenden Beispiel so gewählt, dass das mit einer Sollgeschwindigkeit bewegende Sprühfahrzeug 1 genau eine Minute benötigt, um die Abschnittslänge 15 zurückzulegen und somit einen Abschnitt 13, 14 zu durchfahren.

Die Position und Ausdehnung der beiden Abschnitte 13, 14 ist im Steuergerät 3 (insbesondere in der Speichereinheit) hinterlegt. Das Steuergerät 3 ist weiterhin geeignet, mittels der von der Positionserfassungsvorrichtung 12 übermittelten momentanen Position des Sprühfahrzeugs 1 zu detektieren, in welchen Abschnitt 13, 14 der Bewegungsfläche das Sprühfahrzeug 1 momentan einfährt bzw. welcher Abschnitt 13, 14 momentan vom Sprühfahrzeug 1 überfahren wird.

Die Figuren 3A und 3B illustrieren jeweils den zeitlichen Ablauf des Überfahrens des ersten Abschnitts (siehe Figur 3A) bzw. des zweiten Abschnitts (siehe Figur 3B) durch das Sprühfahrzeug 1 gemäß den Figuren 2A bis 2D. Die x-Achse repräsentiert dabei jeweils die verstrichene Zeit t in Minuten.

Wie in Figur 2A darstellt, ist das Sprühfahrzeug 1 bereits in den ersten Abschnitt 13 der Start- und Landebahn eingefahren und überfährt diesen. Das Sprühfahrzeug 1 überfährt den ersten Abschnitt 13 dabei während eines ersten Primärüberfahrzeitraums 1PÜZ, der hier von t = 0 bis t = 1 min dauert, und sprüht während dieses Zeitraums Enteiser auf den ersten Abschnitt 13. Im Steuergerät wird der erste Primärüberfahrzeitraum 1PÜZ erfasst und ein erster Primäraufsprühzeitpunkt 1PAZ definiert. Verwendet wird dabei eine Definition, wonach der Beginn des jeweiligen Primärüberfahrzeitraums den jeweiligen Primäraufsprühzeitpunkt festlegt. Der erste Primäraufsprühzeitpunkt 1PAZ ist somit t = 0 min. Vergleiche hierzu auch Figur 3A.

Der zweite Abschnitt 14 wird, wie in Figur 2B darstellt, nicht unmittelbar im Anschluss an den ersten Abschnitt 13, sondern erst im zweiten Primärüberfahrzeitraum 2PÜZ zwischen t = 7 min und t = 8 min zum ersten Mal vom Sprühfahrzeug 1 überfahren und mit Enteiser besprüht. Dies kann beispielsweise dadurch bedingt sein, dass das Sprühfahrzeug nach dem Überfahren des ersten Abschnitts 13 die Start- und Landebahn aufgrund eines herannahenden Flugzeugs verlassen und somit den Aufsprühvorgang abbrechen musste. Der zweite Primäraufsprühzeitpunkt 2PAZ ist somit t = 7 min (vgl. Figur 3B).

Der erste (dem ersten Abschnitt zugewiesene) Primäraufsprühzeitpunkt 1PAZ und der zweite (dem zweiten Abschnitt zugewiesene) zweite Primäraufsprühzeitpunkt 2PAZ werden jeweils im Steuergerät 3 bereitgestellt.

Den beiden Abschnitten 13, 14 wird durch einen Bediener jeweils der Enteiserabbauzeitwert EZ = 10 min zugewiesen. Beide Abschnitte weisen somit identische Enteiserabbauzeitwerte EZ auf. Der dem ersten Abschnitt 13 bzw. dem zweiten Abschnitt 14 zugewiesene erste bzw. zweite Enteiserabbauzeitwert EZ = 10 min wird im Steuergerät 3 bereitgestellt.

Daraufhin fährt das Sprühfahrzeug 1, wie in den Figuren 2C und 2D skizziert, ein zweites Mal in die beiden Abschnitte 13, 14 der Start- und Landebahn ein. Im vorliegenden Beispiel wird der Einfahrzeitpunkt dabei dadurch definiert, dass der Sprühbalken 6 der Sprühvorrichtung 3 in den jeweiligen Abschnitt 13, 14 eintritt (einfährt).

Das Sprühfahrzeug 1 fährt dabei gemäß Figur 2C in den zweiten Abschnitt 14 zum zweiten (erneuten) Mal zum Zeitpunkt t = 12 min ein. Der (dem zweiten Abschnitt zugewiesene) zweite Sekundäreinfahrzeitpunkt 2SEZ ist demnach t = 12 min. Dieses zweite Einfahren in den zweiten Abschnitt 14 wird durch das Steuergerät 3 detektiert und der zweite Sekundäreinfahrzeitpunkt 2SEZ wird im Steuergerät 3 bereitgestellt. Im Steuergerät wird nun geprüft, ob im zweite Sekundäreinfahrzeitpunkt 2SEZ t = 12 min seit dem zweiten Primäraufsprühzeitpunkt 2PAZ t = 7 min mehr als der jeweilige Enteiserabbauzeitwert EZ = 10 min verstrichen ist. Dies ist vorliegende nicht der Fall, denn seit dem zweiten Primäraufsprühzeitpunkt 2PAZ t = 7 min sind im zweiten Sekundäreinfahrzeitpunkt 2SEZ t = 12 min erst 5 min vergangen. Ein erneutes Aufsprühen des Enteisers auf den zweiten Abschnitt wird demnach nicht durch das Steuergerät aktiviert (vgl. hierzu Figur 3B).

Wenn das Sprühfahrzeug 1 hingegen, wie in Figur 2D dargestellt, zum Zeitpunkt t = 13 min zum zweiten Mal in den ersten Abschnitt 13 der Start- und Landebahn einfährt, wird ein erneutes Aufsprühen von Enteiser aktiviert, weil dann in dem ersten Abschnitt seit dem ersten Primäraufsprühzeitpunkt 1PAZ t = 0 min bereits 13 min und somit mehr als der Enteiserabbauzeitwert EZ = 10 min verstrichen ist.

Die einzelnen zur Aktivierung des erneuten Aufsprühens führende Schritte werden im Folgenden detailliert nachgezeichnet:
Der (dem ersten Abschnitt zugewiesene) erste Sekundäreinfahrzeitpunkt 1SEZ ist t = 13 min. Dieses zweite Einfahren in den ersten Abschnitts 13 wird durch das Steuergerät 3 detektiert und der erste Sekundäreinfahrzeitpunkt 1SEZ wird im Steuergerät 3 bereitgestellt. Im Steuergerät 3 wird nun geprüft, ob im ersten Sekundäreinfahrzeitpunkt 1SEZ t = 13 min der erste Primäraufsprühzeitpunkt 1PAZ t = 0 min um mehr als den Enteiserabbauzeitwert EZ = 10 min verstrichen ist. Dies ist der Fall, denn seit dem ersten Primäraufsprühzeitpunkt 1PAZ t = 0 min sind im ersten Sekundäreinfahrzeitpunkt 1SEZ t = 13 min bereits 13 min vergangen. Das erneute Aufsprühen des Enteisers auf den ersten Abschnitt 13 wird somit durch das Steuergerät 3 aktiviert.

### Bezugszeichenliste

| | |
|---|---|
| Sprühfahrzeug | 1 |
| Sprühvorrichtung | 2 |
| Steuergerät | 3 |
| Räder | 4 |
| Enteisertank | 5 |
| Sprühbalken | 6 |
| Sprühdüsen | 7 |
| Enteiserpumpe | 8 |
| Fahrtrichtung | 9 |
| Sprühbreite | 10 |
| Bewegungsfläche | 11 |
| Positionserfassungsvorrichtung | 12 |
| erster Abschnitt | 13 |
| zweiter Abschnitt | 14 |
| Abschnittslänge | 15 |
| Abschnittsbreite | 16 |
| erster Primärüberfahrzeitraums | 1PÜZ |
| erster Primäraufsprühzeitpunkt | 1PAZ |
| zweiter Primärüberfahrzeitraum | 2PÜZ |
| zweiter Primäraufsprühzeitpunkt | 2PAZ |
| Enteiserabbauzeitwert | EZ |
| erste Sekundäreinfahrzeitpunkt | 1SEZ |
| zweiter Sekundäreinfahrzeitpunkt | 2SEZ |

## Patentansprüche

1. Verfahren zur Glättebekämpfung durch Aufsprühen eines flüssigen organischen Enteisers, der insbesondere als eine Lösung auf Basis von Glycol, Harnstoff, Formiat und/oder Acetat ausgeführt ist, auf eine Bewegungsfläche (11) eines Flugplatzes, insbesondere auf eine Start- und Landebahn, eine Rollbahn oder ein Vorfeld, mittels eines selbstfahrenden Sprühfahrzeugs, wobei das Sprühfahrzeug (1) ein Steuergerät (3) und eine Sprühvorrichtung (2) umfasst, und das Steuergerät (3) eingerichtet ist, das Aufsprühen des Enteisers durch die Sprühvorrichtung (2) zu aktivieren und zu deaktivieren, mit den folgenden Schritten:
- Einfahren in einen ersten Abschnitt (13) und einen zweiten Abschnitt (14) der Bewegungsfläche (11) mit dem Sprühfahrzeug (1), wobei der erste Abschnitt (13) in einem ersten Primärüberfahrzeitraum (1PÜZ) und der zweite Abschnitt (14) in einem zweiten Primärüberfahrzeitraum (2PÜZ) überfahren wird, und
- Aufsprühen des Enteisers auf den ersten Abschnitt (13) während des ersten Primärüberfahrzeitraums (1PÜZ) und Definieren eines dem ersten Abschnitt zugewiesenen, innerhalb des ersten Primärüberfahrzeitraums liegenden ersten Primäraufsprühzeitpunkts (1PAZ), und
- Aufsprühen des Enteisers auf den zweiten Abschnitt (14) während des zweiten Primärüberfahrzeitraums (2PÜZ) und Definieren eines dem zweiten Abschnitt zugewiesenen innerhalb des zweiten Primärüberfahrzeitraums liegenden zweiten Primäraufsprühzeitpunkts (2PAZ),
- Bereitstellen des dem ersten Abschnitt (13) zugewiesenen ersten Primäraufsprühzeitpunkts (1PAZ) und des dem zweiten Abschnitt (14) zugewiesenen zweiten Primäraufsprühzeitpunkts (2PAZ) im Steuergerät (3),
- Bereitstellen eines dem ersten Abschnitt (13) zugewiesenen ersten Enteiserabbauzeitwerts (EZ) und eines dem zweiten Abschnitt (14) zugewiesenen zweiten Enteiserabbauzeitwerts (EZ) im Steuergerät (3),
- Erneutes Einfahren in den ersten Abschnitt (13) in einem ersten Sekundäreinfahrzeitpunkt (1SEZ) und erneutes Einfahren in den zweiten Abschnitt (14) in einem zweiten Sekundäreinfahrzeitpunkt (2SEZ) mit dem Sprühfahrzeug (1),
- Detektieren des erneuten Einfahrens in den jeweiligen Abschnitt (13) durch das Steuergerät (3) und Bereitstellen des dem ersten Abschnitt (13) zugewiesenen ersten Sekundäreinfahrzeitpunkts (1SEZ) und des dem zweiten Abschnitt (14) zugewiesenen zweiten Sekundäreinfahrzeitpunkts (2SEZ) im Steuergerät (3), und
- Aktivieren eines erneuten Aufsprühens des Enteisers auf den jeweiligen Abschnitt (13, 14) der Bewegungsfläche (11), wenn im jeweiligen Sekundäreinfahrzeitpunkt (1SEZ, 2SEZ) der jeweilige Primäraufsprühzeitpunkt (1PAZ, 2PAZ) um mehr als den jeweiligen Enteiserabbauzeitwert (EZ) verstrichen ist.

2. Verfahren nach Anspruch 1, wobei der erste und der zweite Enteiserabbauzeitwert (EZ) identisch oder verschieden sind.

3. Verfahren nach einem der voranstehenden Ansprüche, wobei das Bereitstellen der Enteiserabbauzeitwerte (EZ) erfolgt, indem die Enteiserabbauzeitwerte (EZ) von einem Bediener frei vorgebbar sind.

4. Verfahren nach einem der voranstehenden Ansprüche, wobei das Bereitstellen der Enteiserabbauzeitwerte (EZ) erfolgt, indem die Enteiserabbauzeitwerte (EZ) in Abhängigkeit von
- aktuellen Wetterbedingungen, insbesondere in Abhängigkeit von einer aktuellen Temperatur, einer aktuellen Windgeschwindigkeit, einer aktuellen Niederschlagsmenge und/oder einer aktuellen Sonneneinstrahlungsintensitiät,
- prognostizierten Wetterbedingungen, insbesondere in Abhängigkeit von einer prognostizierten Temperatur, einer prognostizierten Windgeschwindigkeit, einer prognostizierten Niederschlagsmenge und/oder einer prognostizierten Sonneneinstrahlungsintensitiät, und/oder
- einer prognostizierten Bewegungsflächennutzungsintensität ermittelbar sind.

5. Verfahren nach einem der voranstehenden Ansprüche, wobei das Bereitstellen der Enteiserabbauzeitwerte (EZ) erfolgt, indem die Enteiserabbauzeitwerte (EZ) in eine mit dem Steuergerät (3) wirkverbundene Eingabeeinheit des Sprühfahrzeugs (1) eingebbar sind.

6. Verfahren nach einem der voranstehenden Ansprüche, wobei das Bereitstellen der Enteiserabbauzeitwerte (EZ) erfolgt, indem die Enteiserabbauzeitwerte (EZ) durch eine mit dem Steuergerät (3) wirkverbundene Kommunikationsschnittstelle des Sprühfahrzeugs (1) empfangbar sind.

7. Steuergerät (3), das dazu eingerichtet ist, das Aufsprühen eines Enteisers durch eine Sprühvorrichtung (2) eines Sprühfahrzeugs (1) zu aktivieren und zu deaktivieren und die folgenden Schritte des Verfahrens nach Anspruch 1 auszuführen:
- Bereitstellen des dem ersten Abschnitt (13) zugewiesenen ersten Primäraufsprühzeitpunkts (1PAZ) und des dem zweiten Abschnitt (14) zugewiesenen zweiten Primäraufsprühzeitpunkts (2PAZ) im Steuergerät (3),
- Bereitstellen eines dem ersten Abschnitt (13) zugewiesenen ersten Enteiserabbauzeitwerts (EZ) und eines dem zweiten Abschnitt (14) zugewiesenen zweiten Enteiserabbauzeitwerts (EZ) im Steuergerät (3),
- Detektieren des erneuten Einfahrens in den jeweiligen Abschnitt (13) durch das Steuergerät (3) und Bereitstellen des dem ersten Abschnitt (13) zugewiesenen ersten Sekundäreinfahrzeitpunkts (1SEZ) und des dem zweiten Abschnitt (14) zugewiesenen zweiten Sekundäreinfahrzeitpunkts (2SEZ) im Steuergerät (3), und
- Aktivieren eines erneuten Aufsprühens des Enteisers auf den jeweiligen Abschnitt (13, 14) der Bewegungsfläche (11), wenn im jeweiligen Sekundäreinfahrzeitpunkt (1SEZ, 2SEZ) der jeweilige Primäraufsprühzeitpunkt (1PAZ, 2PAZ) um mehr als den jeweiligen Enteiserabbauzeitwert (EZ) verstrichen ist.

8. Computerprogrammprodukt, umfassend Befehle, die bei deren Ausführung durch ein Steuergerät (3) gemäß Anspruch 7 bewirken, dass das Steuergerät (3) die Verfahrensschritte nach Anspruch 7 ausführt.

9. Sprühfahrzeug (1) umfassend eine Sprühvorrichtung (2) und ein Steuergerät (3) nach Anspruch 7.

## Claims

1. Method for de-icing by spraying a liquid organic de-icer, which is in particular a solution based on glycol, urea, formate and/or acetate, onto a movement area (11) of an airfield, in particular onto a runway, a taxiway or an apron, by means of a self-propelled spraying vehicle, wherein the spraying vehicle (1) comprises a control unit (3) and a spraying device (2), and the control unit (3) is set up to activate and deactivate the spraying of the de-icer by the spraying device (2), with the following steps:
- driving into a first section (13) and a second section (14) of the movement area (11) with the spraying vehicle (1), the first section (13) being driven over in a first primary drive-over period (1PÜZ) and the second section (14) being driven over in a second primary drive-over period (2PÜZ), and
- spraying the de-icer onto the first section (13) during the first primary drive-over period (1PÜZ) and defining a first primary spraying time (1PAZ) assigned to the first section and lying within the first primary drive-over period, and
- spraying the de-icer onto the second section (14) during the second primary drive-over period (2PÜZ) and defining a second primary spraying time (2PAZ) assigned to the second section and lying within the second primary drive-over period,
- providing the first primary spraying time (1PAZ) assigned to the first section (13) and the second primary spraying time (2PAZ) assigned to the second section (14) in the control unit (3),
- providing a first de-icer degradation time value (EZ) assigned to the first section (13) and a second de-icer degradation time value (EZ) assigned to the second section (14) in the control unit (3),
- re-entering into the first section (13) at a first secondary re-entering time (1SEZ) and re-entering into the second section (14) at a second secondary re-entering time (2SEZ) with the spraying vehicle (1)
- detecting of the re-entering into the respective section (13) by the control unit (3) and providing of the first secondary re-entering time (1SEZ) assigned to the first section (13) and the second secondary re-entering time (2SEZ) assigned to the second section (14) in the control unit (3), and
- activating a renewed spraying of the de-icer onto the respective section (13, 14) of the movement area (11) if the respective primary spraying time (1PAZ, 2PAZ) has elapsed by more than the respective de-icer degradation time value (EZ) at the respective secondary spraying time (1SEZ, 2SEZ).

2. The method according to claim 1, wherein the first and second de-icer degradation time values (EZ) are identical or different.

3. Method according to one of the preceding claims, wherein the de-icer degradation time values (EZ) are provided by allowing the de-icer degradation time values (EZ) to be freely preset by an operator.

4. Method according to one of the preceding claims, wherein the de-icer degradation time values (EZ) are provided by setting the de-icer degradation time values (EZ) as a function of
- current weather conditions, in particular as a function of a current temperature, a current wind speed, a current amount of precipitation and/or a current intensity of solar radiation,
- predicted weather conditions, in particular as a function of a predicted temperature, a predicted wind speed, a predicted amount of precipitation and/or a predicted intensity of solar radiation, and/or
- of a predicted movement area utilisation intensity.

5. Method according to one of the preceding claims, wherein the de-icer degradation time values (EZ) are provided by entering the de-icer degradation time values (EZ) into an input unit of the spraying vehicle (1) which is operatively connected to the control unit (3).

6. Method according to one of the preceding claims, wherein the de-icer degradation time values (EZ) are provided by receiving the de-icer degradation time values (EZ) by a communication interface of the spraying vehicle (1) which is operatively connected to the control unit (3).

7. A control unit (3) configured to activate and deactivate the spraying of a de-icer by a spraying device (2) of a spraying vehicle (1) and to perform the following steps of the method according to claim 1:
- Providing the first primary spraying time (1PAZ) assigned to the first section (13) and the second primary spraying time (2PAZ) assigned to the second section (14) in the control unit (3),
- providing a first de-icer degradation time value (EZ) assigned to the first section (13) and a second de-icer degradation time value (EZ) assigned to the second section (14) in the control unit (3),
- detecting of the re-entering into the respective section (13) by the control unit (3) and providing of the first secondary re-entering time (1SEZ) assigned to the first section (13) and the second secondary re-entering time (2SEZ) assigned to the second section (14) in the control unit (3), and
- activating a renewed spraying of the de-icer onto the respective section (13, 14) of the movement area (11) if the respective primary spraying time (1PAZ, 2PAZ) has elapsed by more than the respective de-icer degradation time value (EZ) at the respective secondary spraying time (1SEZ, 2SEZ).

8. A computer program product comprising instructions which, when executed by a control unit (3) according to claim 7, cause the control unit (3) to perform the method steps according to claim 7.

9. Spraying vehicle (1) comprising a spraying device (2) and a control unit (3) according to claim 7.

## Revendications

1. Procédé de déverglaçage par vaporisation d'un dégivreur organique liquide, qui est réalisé notamment sous la forme d'une solution à base de glycol, d'urée, de formiate et / ou d'acétate, sur une surface de déplacement (11) d'un aéroport, notamment sur une piste de décollage et d'atterrissage, un tarmac ou une aire de préparation au moyen d'un véhicule de pulvérisation autopropulsé, le véhicule de pulvérisation (1) comprenant un appareil de commande (3) et un dispositif de pulvérisation (2) et l'appareil de commande (3) étant configuré pour activer et désactiver la vaporisation du dégivreur par le dispositif de pulvérisation (2), comportant les étapes suivantes, consistant à:
- entrer dans une première partie (13) et une deuxième partie (14) de la surface de déplacement (11) avec le véhicule de pulvérisation (1), la première partie (13) étant parcourue dans une première période (1PÜZ) de parcours primaire et la deuxième partie (14) étant parcourue dans une deuxième période (2PÜZ) de parcours primaire et
- vaporiser le dégivreur sur la première partie (13) pendant la première période (1PÜZ) de parcours primaire et définir un premier moment (1PAZ) de vaporisation primaire affecté à la première partie, situé dans la première période de parcours primaire et
- vaporiser le dégivreur sur la deuxième partie (14) pendant la deuxième période (2PÜZ) de parcours primaire et définir un deuxième moment (2PAZ) de vaporisation primaire affecté à la deuxième partie, situé dans la deuxième période de parcours primaire,
- mettre à disposition le premier moment (1PAZ) de vaporisation primaire affecté à la première partie (13) et le deuxième moment (2PAZ) de vaporisation primaire affecté à la deuxième partie (14) dans l'appareil de commande (3),
- mettre à disposition une première valeur de temps (EZ) de décomposition du dégivreur affectée à la première partie (13) et une deuxième valeur de temps (EZ) de décomposition du dégivreur affectée à la deuxième partie (14) dans l'appareil de commande (3),
- entrer une nouvelle fois dans la première partie (13) à un premier moment (1SEZ) d'entrée secondaire et entrer une nouvelle fois dans la deuxième partie (14) à un deuxième moment (2SEZ) d'entrée secondaire avec le véhicule de pulvérisation (1),
- détecter l'entrée renouvelée dans la partie (13) concernée à l'aide de l'appareil de commande (3) et mettre à disposition le premier moment (1SEZ) d'entrée secondaire affecté à la première partie (13) et le deuxième moment (2SEZ) d'entrée secondaire affecté à la deuxième partie (14) dans l'appareil de commande (3) et
- activer une vaporisation renouvelée du dégivreur sur la partie (13, 14) concernée de la surface de déplacement (11), si dans le moment (1SEZ, 2SEZ) d'entrée secondaire concerné, le moment (1PAZ, 2PAZ) de vaporisation primaire concerné s'est écoulé à raison de plus de la valeur de temps (EZ) de décomposition du dégivreur concernée.

2. Procédé selon la revendication 1, la première et la deuxième valeurs de temps (EZ) de décomposition du dégivreur étant identiques ou différentes.

3. Procédé selon l'une quelconque des revendications précédentes, la mise à disposition des valeurs de temps (EZ) de décomposition du dégivreur s'effectuant en ce que les valeurs de temps (EZ) de décomposition du dégivreur peuvent être librement prédéfinies par un opérateur.

4. Procédé selon l'une quelconque des revendications précédentes, la mise à disposition des valeurs de temps (EZ) de décomposition du dégivreur s'effectuant en ce que les valeurs de temps (EZ) de décomposition du dégivreur sont susceptibles d'être déterminées en fonction
- de conditions météorologiques actuelles, notamment en fonction d'une température actuelle, d'une vitesse actuelle du vent, d'une quantité actuelle des précipitations et / ou d'une intensité actuelle du rayonnement solaire,
- de conditions météorologiques pronostiquées, notamment en fonction d'une température pronostiquée, d'une vitesse pronostiquée du vent, d'une quantité pronostiquée des précipitations et / ou d'une intensité pronostiquée du rayonnement solaire, et / ou
- d'une intensité d'utilisation pronostiquée des surfaces de déplacement.

5. Procédé selon l'une quelconque des revendications précédentes, la mise à disposition des valeurs de temps (EZ) de décomposition du dégivreur s'effectuant en ce que les valeurs de temps (EZ) de décomposition du dégivreur peuvent être saisies dans une unité de saisie du véhicule de pulvérisation (1) qui est en interaction avec l'appareil de commande (3).

6. Procédé selon l'une quelconque des revendications précédentes, la mise à disposition des valeurs de temps (EZ) de décomposition du dégivreur s'effectuant en ce que les valeurs de temps (EZ) de décomposition du dégivreur peuvent être réceptionnées par une interface de communication du véhicule de pulvérisation (1) qui est en interaction avec l'appareil de commande (3).

7. Appareil de commande (3), qui est configuré pour activer ou désactiver la vaporisation d'un dégivreur par un dispositif de pulvérisation (2) d'un véhicule de pulvérisation (1) et pour réaliser les étapes suivantes du procédé selon la revendication 1, consistant à :
- mettre à disposition le premier moment (1PAZ) de vaporisation primaire affecté à la première partie (13) et le deuxième moment (2PAZ) de vaporisation primaire affecté à la deuxième partie (14) dans l'appareil de commande (3),
- mettre à disposition une première valeur de temps (EZ) de décomposition du dégivreur affectée à la première partie (13) et une deuxième valeur de temps (EZ) de décomposition du dégivreur affectée à la deuxième partie (14) dans l'appareil de commande (3),
- détecter l'entrée renouvelée dans la partie (13) concernée à l'aide de l'appareil de commande (3) et mettre à disposition le premier moment (1SEZ) d'entrée secondaire affecté à la première partie (13) et le deuxième moment (2SEZ) d'entrée secondaire affecté à la deuxième partie (14) dans l'appareil de commande (3) et
- activer une vaporisation renouvelée du dégivreur sur la partie (13, 14) concernée de la surface de déplacement (11), si dans le moment (1SEZ, 2SEZ) d'entrée secondaire concerné, le moment (1PAZ, 2PAZ) de vaporisation primaire concerné s'est écoulé à raison de plus de la valeur de temps (EZ) de décomposition du dégivreur concernée.

8. Produit de programme informatique, comprenant des ordres, qui lors de leur exécution par un appareil de commande (3) selon la revendication 7 ont pour effet que l'appareil de commande (3) exécute les étapes de procédé selon la revendication 7.

9. Véhicule de pulvérisation (1), comprenant un dispositif de pulvérisation (2) et un appareil de commande (3) selon la revendication 7.
